# EUROPÄISCHE PATENTSCHRIFT

(11) **EP 3 092 079 B1**
(45) Veröffentlichungstag und Bekanntmachung des Hinweises auf die Patenterteilung: **06.11.2019**
(21) Anmeldenummer: 15708102.7
(22) Anmeldetag: 07.01.2015
(51) Int. Cl.: B05C 5/02, B05C 9/04, B05B 13/04, E06B 3/673

(54) **VERFAHREN UND VORRICHTUNG ZUM BESCHICHTEN VON ABSTANDHALTERN**
METHOD AND DEVICE FOR COATING SPACERS
PROCÉDÉ ET DISPOSITIF DE REVÊTEMENT D'ENTRETOISES

(30) Priorität: 08.01.2014 AT 82014
(43) Veröffentlichungstag der Anmeldung: 16.11.2016
(73) Patentinhaber: LISEC Austria GmbH, 3353 Seitenstetten (AT)
(72) Erfinder: MADER, Leopold, A-3364 Neuhofen / Ybbs (AT)
(74) Vertreter: Beer & Partner Patentanwälte KG
(86) Internationale Anmeldenummer: PCT/AT2015/000001
(87) Internationale Veröffentlichungsnummer: WO 2015/103652

(56) Entgegenhaltungen:
- EP-A2- 2 093 369
- DE-U1-202011 110 204
- FR-A1- 2 367 179
- US-A1- 2003 205 315
- US-A1- 2005 167 028

## Beschreibung

Die Erfindung betrifft ein Verfahren zum Beschichten von Abstandhaltern für Isolierglas mit Klebemasse mit den Merkmalen des einleitenden Teiles von Anspruch 1.

Die Erfindung betrifft weiters eine Vorrichtung, mit welcher das erfindungsgemäße Verfahren ausgeführt werden kann und welche die Merkmale des einleitenden Teils von Anspruch 4 aufweist.

Beim Herstellen von Isolierglas werden rahmenförmige Abstandhalter verwendet, die auf ihren Seitenflächen mit Klebemasse (z. B. mit Butylmasse) beschichtet werden. Der so behandelte Abstandhalter wird auf eine der Glasscheiben des Isolierglases angesetzt und ein Isolierglas-Rohling gegebenenfalls unter Füllen des Zwischenraumes mit einem anderen Gas als Luft zusammengebaut, indem eine zweite Glasscheibe auf den Abstandhalter aufgesetzt wird. So wird ein Isolierglas-Rohling, umfassend wenigstens zwei Glasscheiben und zwischen diesen wenigstens einen Abstandhalter, erhalten.

Für das Beschichten der häufig aus einer Metallprofilleiste einstückig gebogenen oder aus Metallprofilleisten über Eckwinkel zusammengesetzten, rahmenförmigen Abstandhalter sind verschiedene Vorrichtungen bekannt.

Aus der AT 315 404 B ist eine Vorrichtung bekannt, bei welcher ein Abstandhalter von Hand aus zwischen einem Düsenpaar, das einander gegenüberliegende Öffnungen aufweist, durchbewegt wird, während Klebemasse auf die Seitenflächen des Abstandhalters aufgebracht wird. Sobald eine von einer Profilleiste gebildete Seite des Abstandhalters mit Klebemasse beschichtet worden ist, wird der Abstandhalter gedreht (beispielsweise um 90° bei einem rechteckigen Abstandhalter) und dann die nächste Seite beschichtet, bis alle Seiten des Abstandhalters auf ihren Seitenflächen mit Klebemasse belegt sind.

Um das Beschichten von Abstandhaltern zu automatisieren, sind Vorrichtungen vorgeschlagen worden, die das Drehen (Wenden) des Abstandhalters mit Hilfe einer Vorrichtung (Wendegreifer) ausführen. Verwiesen wird auf die AT 356 832 B und die AT 398 308 B.

Die US 2003/0205315 A1 betrifft das Beschichten von Fensterrahmen für Mehrfachglas-Fenster mit Klebemasse, über welche Glasscheiben an dem Fensterrahmen befestigt werden können. In der US 2003/0205315 A1 wird auch das Beschichten von Abstandhaltern für Isolierglas erwähnt, dieses aber als für das Beschichten von Fensterrahmen ungeeignet hingestellt.

Die US 2003/0205315 A1 sucht das Problem bei Mehrfachglas-Fenstern, die Rahmen aus porösem Werkstoff haben, zu lösen. Bei dem aus der US 2003/0205315 A1 bekannten Verfahren wird der Fensterrahmen horizontal ausgerichtet in zwei Halterungen, die an einander diagonal gegenüberliegenden Ecken des Fensterrahmens angreifen, fixiert und ein Düsenpaar entlang der Seiten des in allen Phasen des Beschichtens stillstehenden Fensterrahmens bewegt. Diese Arbeitsweise ist für vergleichsweise stabile Fensterrahmen geeignet, nicht aber für weniger formstabile Abstandhalter für Isolierglas, die aus Metall oder Kunststoff bestehen.

Das Dokument EP 1 297 901 A2 betrifft ein Verfahren zum Auftragen von klebriger Dichtmasse auf die Seitenflächen von Abstandhaltern für Isolierglas. Um Berührungen der aufgebrachten Dichtmasse mit Förder- und Stützeinrichtungen zu vermeiden, sollen Abstandhalter im Wesentlichen frei hängend zu einen Extrusionskopf bewegt werden, der zwei Düsen aufweist, aus denen Dichtmasse auf die Seitenflächen des Abstandhalters aufgebracht wird. Hierzu werden die Abstandhalter linear bewegt und gedreht, um auf alle Seitenflächen des Abstandhalters Dichtmasse aufbringen zu können.

Die EP 2 093 369 A2 offenbart ein Verfahren und eine Vorrichtung zum Füllen der Randfugen von Isolierglas-Rohlingen mit Versiegelungsmasse. Bei der EP 2 093 369 A2 ist ein Versiegelungskopf vorgesehen, der relativ zu dem Isolierglas-Rohling bewegt wird, um ihn entlang der Randfuge des Isolierglas-Rohlings zu bewegen. Zusätzlich ist der Versiegelungskopf quer zum Isolierglas-Rohling justierbar, damit er gegenüber der Randfuge stets richtig ausgerichtet werden kann. Dabei soll ausweislich Absatz [0047] der EP 2 093 369 A2 als erstes die bezogen auf die Förderrichtung hintere, lotrechte Randfuge, dann die horizontale, obere Randfuge, als drittes die lotrechte, vordere Randfuge und schließlich die untere, horizontale Randfuge mit Versiegelungsmasse gefüllt werden.

In der EP 2 093 369 A2 ist auch erwähnt, dass der für das Herstellen von Isolierglas verwendete Abstandhalterrahmen in einer Vorrichtung, die von der Isolierglasherstellungslinie getrennt ist, an seinen Seitenflächen mit einem thermoplastischen Dichtmittel belegt wird. Nähere Angaben, wie Abstandhalterrahmen mit dem thermoplastischen Dichtmittel belegt werden sollen, enthält die EP 2 093 369 A2 nicht.

Die bekannten Vorrichtungen zum weitgehend selbsttätigen Beschichten von Abstandhaltern für Isolierglas haben sich im Prinzip gut bewährt.

Es ergeben sich aber manchmal Probleme, wenn größere Abstandhalter oder Abstandhalter mit eingebauten Sprossen beschichtet werden müssen.

Der Erfindung liegt die Aufgabe zu Grunde, ein Verfahren vorzustellen, das ein schonendes und den Abstandhalter nicht belastendes Beschichten von dessen Seitenflächen mit Klebemasse erlaubt.

Weiters sollen mit der Erfindung Vorrichtungen zur Verfügung gestellt werden, die das Ausführen des erfindungsgemäßen Verfahrens erlauben.

Gelöst wird diese Aufgabe mit einem Verfahren, das die Merkmale von Anspruch 1 aufweist.

Insoweit die erfindungsgemäßen Vorrichtungen betroffen sind, wird die der Erfindung zu Grunde liegende Aufgabe mit einer Vorrichtung gelöst, welche die Merkmale des unabhängigen, auf die Vorrichtung gerichteten Anspruches 4 aufweist.

Bevorzugte und vorteilhafte weitere Ausgestaltungen des erfindungsgemäßen Verfahrens einerseits und der erfindungsgemäßen Vorrichtung anderseits sind Gegenstand der abhängigen Unteransprüche.

Bei der Erfindung ist ein Drehen (Wenden) des Abstandhalters, also ein Drehen um eine zur Ebene des Abstandhalters normal stehende Achse, nachdem eine Seite des Abstandhalters mit Klebemasse beschichtet worden ist, nicht mehr erforderlich, weil das wenigstens eine Düsenpaar, aus dem Klebemasse auf die Seitenflächen des Abstandhalters aufgebracht wird, eine Relativbewegung entlang der Seiten des Abstandhalters ausführt.

Bei dem erfindungsgemäßen Verfahren wird so gearbeitet, dass der Abstandhalter im Wesentlichen lotrecht ausgerichtet ist und in einer im Wesentlichen lotrechten Ebene liegend bewegt bzw. transportiert wird.

Bei derart ausgerichtetem Abstandhalter wird gemäß der Erfindung das Verfahren so ausgeführt, dass zur Förderrichtung parallele (horizontale) Seiten des Abstandhalters beschichtet werden, während dieser linear transportiert wird. Die zur Förderrichtung normal stehenden, im Wesentlichen lotrecht ausgerichteten Seiten des Abstandhalters werden beschichtet, während der Abstandhalter still steht und das wenigstens eine Düsenpaar entlang der im Wesentlichen lotrechten Seite bewegt wird.

Wenn Abstandhalter für Sonderformen von Isolierglas (nicht rechteckige Umrissformen mit wenigstens einer "schiefen" Seite oder Umrissformen mit wenigstens einer nicht geraden (gekrümmten) Seite) sowie Abstandhalter für im Wesentlichen viereckiges Isolierglas mit abgerundeten Ecken (Isolierglas für Waggon-Fenster) mit Klebemasse zu beschichten sind, kann eine Linearbewegung des Abstandhalters mit einer zu seiner Bewegungsrichtung normal stehenden Bewegung des wenigstens einen Düsenpaares kombiniert werden.

Alternativ ist in Betracht gezogen, das Düsenpaar entlang einer Bewegungsbahn zu bewegen, die eine Resultierende aus zwei Bewegungskomponenten (z. B. eine horizontal und eine lotrecht) ist.

In einer abgeänderten Ausführungsform umfasst eine für das Ausführen des erfindungsgemäßen Verfahrens geeignete Vorrichtung, abgesehen von dem zuvor beschriebenen, wenigstens einem Düsenpaar, Greifer, die den mit Klebemasse zu beschichtenden Abstandhalter im Bereich einer seiner Seiten erfassen, wobei der Abstandhalter von den Greifern im Wesentlichen lotrecht nach unten hängt. Bei dieser Ausführungsform ist eine Abstützeinrichtung und eine Fördervorrichtung am unteren Rand der Abstützeinrichtung entbehrlich.

In einer Ausführungsform der erfindungsgemäßen Vorrichtung kann vorgesehen sein, dass dem wenigstens einen beweglichen Düsenpaar ein Pufferbehälter für Klebemasse zugeordnet ist. Dieser Pufferbehälter für Klebemasse bewegt sich mit dem Düsenpaar mit. Im Pufferbehälter wird bevorzugt eine Menge an Klebemasse vorgelegt, die für das Beschichten von einem oder mehreren Abstandhaltern benötigt wird.

Diese Ausführungsform hat den Vorteil, dass das bewegliche Düsenpaar nicht mehr zwingend mit einer Versorgungsleitung für Klebemasse verbunden sein und diese nachschleppen muss. Bei dieser Ausführungsform der erfindungsgemäßen Vorrichtung wird danach getrachtet, im Pufferbehälter eine möglichst geringe, aber dennoch hinreichend große Menge an Klebemasse vorrätig zu haben.

Das Vorsehen eines Pufferbehälters hat auch den Vorteil, dass zwischen dem Pufferbehälter und den Düsen für das Auftragen der Klebemasse auf den Abstandhalter nur kurze Leitungen erforderlich sind, so dass das Regeln der Menge an auf einen Abstandhalter aufgebrachter Klebemasse genauer erfolgen kann. Bei dieser Ausführungsform kann vorgesehen sein, dass der Pufferbehälter mit einem Vorratsbehälter für Klebemasse verbunden ist und bei Bedarf Klebemasse aus dem Vorratsbehälter in den Pufferbehälter nachgefüllt wird.

Bei der erfindungsgemäßen Vorrichtung wird der Abstandhalter in einer Ausführungsform der erfindungsgemäßen Vorrichtung durch eine Fördervorrichtung, umfassend beispielsweise ein mit Silikon beschichtetes Förderband oder Förderrollen, in die Beschichtungsstation transportiert. Häufig wird das Eigengewicht des Abstandhalters nicht ausreichen, um den für das Fördern des Abstandhalters hinreichend großen Kraftschluss zwischen Abstandhalter und Förderband bewirken. Daher kann im Rahmen der Erfindung in einer Ausführungsform vorgesehen sein, dass an die Innenseite des Abstandhalters nicht angetriebene, also frei drehbare Rollen angelegt werden, die den Abstandhalter gegen die Fördereinrichtung belasten und so den für das Fördern des Abstandhalters beim Beschichten hinreichend großen Kraftschluss bewirken.

In einer Ausführungsform der Erfindung fährt ein Düsenpaar, aus dem Klebemasse auf die Seitenflächen des Abstandhalters aufgebracht wird, den Abstandhalter entlang seines gesamten Umfanges ab und beschichtet ihn dabei mit Klebemasse. Bei dieser Ausführungsform kann der Abstandhalter stillstehen, während er beschichtet wird.

Bei dieser Ausführungsform ist dafür Sorge zu tragen, dass beim Beschichten der Seite des Abstandhalters, die am Linerförderer aufliegt, die weiteren, am Abstandhalter angreifenden Stütz- und Fördermittel wegbewegt werden, wenn das Düsenpaar beim Ausführen des Beschichtungsvorganges an ihnen vorbei bewegt wird.

Wenn der Abstandhalter in wenigstens einer Richtung eine Abmessung hat, die größer ist als die wirksame Länge der Beschichtungsstation, kann so vorgegangen werden, dass der Abstandhalter für das vollständige Beschichten einer Seite nachgesetzt wird.

In einer Ausführungsform der Erfindung kann vorgesehen sein, dass beim Beschichten des Abstandhalters zwei Düsenpaare verwendet werden. Bei dieser Ausführungsform wird so gearbeitet, dass der Abstandhalter an den Rand der Beschichtungsstation gefördert wird. Dann wird mit Hilfe des ersten Düsenpaares die eine, quer zur Förderrichtung ausgerichtete, z. B. vertikale, Seite des Abstandhalters mit Klebemasse beschichtet. Sobald dies erledigt ist, wird der Abstandhalter in der Beschichtungsstation weitergefördert und dabei seine, parallel zur Förderrichtung ausgerichteten Seiten (z. B. obere und untere Seite) des Abstandhalters mit Hilfe des ersten und mit Hilfe eines weiteren, zweiten Düsenpaares mit Klebemasse beschichtet. Sobald dies erledigt ist, wird die zweite, quer zur Förderrichtung ausgerichtete, z. B. vertikale, Seite des Abstandhalters mit Hilfe des ersten Düsenpaares beschichtet. Bei dieser Ausführungsform werden mit Hilfe eines beweglichen Düsenpaares drei Seiten eines rechteckigen Abstandhalters beschichtet und die vierte Seite mit Hilfe eines zweiten Düsenpaares.

Die zuvor beschriebene Arbeitsweise kann abgeändert werde, indem nur mit einem Düsenpaar gearbeitet wird, wobei der Abstandhalter, nachdem das eine Düsenpaar die erste, quer zur Förderrichtung ausgerichtete, z. B. vertikale, Seite die (obere) horizontale Seite und die weiterem quer zur Förderrichtung ausgerichtete, z. B. vertikale, Seite beschichtet hat, zum Beschichten der letzten (unteren) Seite des Abstandhalters entgegen der bisherigen Förderrichtung zurückbewegt wird.

Weitere Einzelheiten und Merkmale der Erfindung ergeben sich aus der nachstehenden Beschreibung bevorzugter Ausführungsformen.
Es zeigt:
- Fig. 1 bis 4: verschiedene Stufen bei Beschichten eines Abstandhalters mit Hilfe von zwei Düsenpaaren,
- Fig. 5: schematisch und in Vorderansicht ein Düsenpaar ohne Rollen,
- Fig. 6: eine Seitenansicht eines Ausführungsbeispiels für ein Düsenpaar,
- Fig. 7: im Schnitt eine Seite eines Abstandhalters mit ihm zugeordneten Rollen, wobei der Abstandhalter keine Sprossen aufweist,
- Fig. 8: im Schnitt eine Seite eines Abstandhalters mit einer Sprosse,
- Fig. 9: die dem Abstandhalter aus Fig. 8 zugeordneten Rollen,
- Fig. 10: das Beschichten eines Abstandhalters für Isolierglas mit abgerundeten Ecken und
- Fig. 11: schematisch eine Ausführungsform einer Vorrichtung zum Beschichten von Abstandhaltern.

Bei der in den Fig. 1 bis 4 gezeigten Verfahrensweise zum Beschichten einens Abstandhalters 1 mit Klebemasse wird ein Abstandhalter 1 in eine Beschichtungsstation 2 gefördert. Sobald der Abstandhalter 1 in der Beschichtungsstation 2 im Bereich eines ersten Düsenpaares 3 gelangt ist, wird der Abstandhalter 1 angehalten und das Düsenpaar 3 entlang der (vorderen) vertikalen Seite 4 des Abstandhalters 1 nach oben bewegt (Pfeil 5).

Sobald die Seite 4 des Abstandhalters 1 mit Klebemasse beschichtet worden ist, wird das Düsenpaar 3 verschwenkt und ein zweites Düsenpaar 6 in Wirkstellung gebracht. Hierauf wird der Abstandhalter 1 linear bewegt (Pfeil 9), so dass sich eine Relativbewegung zwischen der oberen horizontalen Seite 7 und dem dieser Seiten zugeordneten ersten Düsenpaar 3 und der unteren horizontalen Seite 8 des Abstandhalters 1 und dem dieser Seite 8 zugeordneten zweiten Düsenpaar 6 ergibt, so dass die Seiten 7 und 8 mit Klebemasse beschichtet werden.

Als nächster Schritt des Beschichtens der vier Seiten des Abstandhalter 1 wird die, bezogen auf die Bewegungsrichtung (Pfeil 9), hintere vertikale Seite 10 beschichtet, indem das Düsenpaar 3 entlang der Seite 10 in Richtung des Pfeiles 11 bewegt wird.

Bei der Beschreibung der in den Fig. 1 bis 4 gezeigten Ausführungsform ist davon ausgegangen, dass der Abstandhalter 1 in der Beschichtungsstation 2 im Wesentlichen lotrecht ausgerichtet ist. Dies ist aber nicht zwingend, da derselbe Bewegungsablauf und dieselben Verfahrensschritte auch bei einem horizontal liegenden Abstandhalter 1 ausgeführt werden können.

Wenn im Zuge der Beschreibung der in den Fig. 1 bis 4 gezeigten Ausführungsform und bei weiteren Ausführungsformen davon gesprochen wird, dass der Abstandhalter 1 "still steht", bedeutet dies, dass die Relativbewegung zwischen einem Düsenpaar 3 oder 6 und dem Abstandhalter 1 ausschließlich durch Bewegen des Düsenpaares 3 oder 6 bewirkt wird. Dies schließt nicht aus, dass der Abstandhalter 1 selbst (geringfügig) quer zur Ausrichtung seiner Seite, die gerade beschichtet wird, bewegt wird.

In Fig. 5 ist in schematischer Ansicht ein Düsenpaar 3 oder 6 mit zwei Düsen 15 gezeigt, die der Seite eines Abstandhalters 1 zugeordnet sind und auf deren Seitenflächen Schichten 16 aus Klebemasse ablegen. Bei der in Fig. 5 gezeigten Ausführungsform sind die Düsen 15 mit einer Halterung verbunden, beispielsweise verschraubt, wobei ihre Mündungen zu den Seitenflächen des Abstandhalters 1 hin gerichtet sind, so dass auf ihnen Klebemasse unter Ausbilden der Schichten 16 aus Klebemasse aufgetragen werden kann.

Bei der in Fig. 6 gezeigten Ausführungsform eines Düsenpaares 3 oder 6 sind auch die dem Düsenpaar 3 oder 6 zugeordneten Rollen 17, 18 dargestellt, welche das Düsenpaar 3 oder 6 am Abstandhalter 1 führen. Bei der in Fig. 6 gezeigten Ausführungsform ist in Betracht gezogen, dass die Rollen 17 oder nur einzelne derselben, angetrieben sind. Die den innerhalb des Abstandhalters 1 angeordneten Rollen 17, die an dessen Innenfläche anliegen, gegenüberliegenden, also außerhalb des Abstandhalters 1, angeordneten Rollen 18 sind insbesondere frei laufende Gegenhalterollen, die beispielsweise in Richtung des Pfeiles 19 von Fig. 6 auf den Abstandhalter 1 hin belastet (vorgespannt) sind.

An Stelle der Rollen 17 der Ausführungsform von Fig. 6 können auch Förderbänder vorgesehen sein.

Fig. 7 zeigt, wie die Rollen 17 und 18 an der Seite eines Abstandhalters 1 an deren Innenfläche (Rollen 17) und deren Außenfläche (Rollen 18) anliegen.

Wen ein Abstandhalter 1 mit Sprossen 20 (Fig. 8) mit Klebemasse zu beschichten ist, kann eine Rollenanordnung, wie sie in Fig. 9 schematisch gezeigt ist, verwendet werden. Die Rollen 18 sind bei der in Fig. 9 gezeigten Anordnung durch zwei genutete Rollen 21 ersetzt, die, ohne mit den Sprossen 10 des Abstandhalters 1 zu kollidieren, am Abstandhalter 1 anliegend abrollen können.

Fig. 10 zeigt, wie ein Düsenpaar mit Düsen 15 (ohne Rollen 17, 18 bzw. 21) dargestellt, beim Beschichten eines Abstandhalters 1 mit abgerundeten Ecken bewegt wird, um den Abstandhalter 1 auch im Bereich seiner abgerundeten Ecken mit Klebemasse zu beschichten. Hierzu wird das Düsenpaar beim Beschichten des Abstandhalters 1 im Bereich seiner abgerundeten Ecken um eine senkrecht zur Ebene des Abstandhalter 1 ausgerichtete Achse geschwenkt, während es im Bereich der gebogenen Ecken bewegt wird.

Bei der in Fig. 11 gezeigten Ausführungsform einer für das Ausführen des erfindungsgemäßen Verfahrens zum Beschichten von Abstandhaltern 1 mit Klebemasse sind auf einer Schiene 25 über Schlitten 26 wenigstens zwei Klemmen 27 vorgesehen, die klemmend an die obere Seite eines Abstandhalters 1 angelegt werden, um den Abstandhalter 1 in einer im Wesentlichen lotrecht hängenden Stellung zu halten. Die Schlitten 26 sind entlang (Pfeile 28) der Schiene 25 verfahrbar, so dass Horizontalbewegungen des Abstandhalters 1 ausgeführt werden können. In einer Ausführungsform kann vorgesehen sein, dass die Schiene 25 auf und ab (Pfeil 29) verstellbar ist, um den Abstandhalter 1 lotrecht zu bewegen. Die Möglichkeit, die Schiene 25 in Richtung des Pfeiles 29 zu verstellen, erlaubt es, die Vorrichtung, an die Größe von Abstandhaltern anzupassen.

Die genaue Führung des Abstandhalters 1 beim Auftragen von Klebemasse auf dessen Seitenflächen erfolgt mit Hilfe der Rollen 17, 18, 21 an dem Düsenpaar 3 oder 6, das beispielsweise wie in den Fig. 5 und 6 gezeigt, ausgebildet sein kann.

Wenn das Düsenpaar 3 oder 6 zum Beschichten der oberen, horizontalen, von den Klemmen 27 gehaltenen Seite des Abstandhalters 1 tätig ist und im Bereich einer Klemme 27 ankommt, wird diese vom Abstandhalter 1 gelöst und weg bewegt. Sobald sich das Düsenpaar 3 oder 6 an der Stelle, an welcher die Klemme 27 am Abstandhalter 1 angelegt war, vorbei bewegt hat, wird die Klemme 27 wieder zugestellt und klemmend an den Abstandhalter 1 angelegt.

Die in Fig. 11 gezeigte Anordnung kann nicht nur zum Halten und Bewegen des Abstandhalters 1, während dieser mit Klebemasse belegt wird, dienen, sondern auch zum An- und/oder Abtransport von Abstandhaltern 1 in die Vorrichtung 2 zum Beschichten von Abstandhaltern 1 mit Klebemasse.

Das erfindungsgemäße Verfahren kann ebenso wie die erfindungsgemäße Vorrichtung mit dem Füllen von Abstandhaltern 1 mit Trocknungsmittel kombiniert sein. Beispielsweise werden Abstandhalter 1 vor dem Einlauf in die Beschichtungsstation 2 mit Trocknungsmittel gefüllt und die Füllöffnung nach dem Beschichten der Abstandhalter 1 mit Klebemasse geschlossen, wozu beispielsweise Klebemasse (Butylmasse) verwendet wird.

Um einen Abstandhalter 1 zu halten, können die in Fig. 11 gezeigten Greifer 27 durch Bolzen, auf denen der Abstandhalter 1 hängt, ersetzt werden. Beispielsweise sind solche Bolzen im Bereich der Ecken eines Abstandhalters 1 und ggf. auch zwischen den Ecken (als Unterstützungsbolzen) vorgesehen. Solche Bolzen sind aus ihrer, den Abstandhalter 1 haltende Wirkstellüng entfernbar (z. B. zurückziehbar), damit die Düsen 15 beim Beschichten ohne Behinderung durch Bolzen bewegt werden können.

Eine Ausführungsform gemäß Fig. 11 erlaubt es, die erfindungsgemäße Vorrichtung in vorteilhafter Weise mit vorgelagerten Stationen (z. B. Biegen einer Profilleiste zu einem Abstandhalter 1 vor dem Füllen mit Trockenmittel) und nachgelagerten Stationen (z. B. Ansetzen des beschichteten Abstandhalters 1 an eine Glasscheibe) zu kombinieren. Dabei können die Bewegungen in Stationen, die der erfindungsgemäßen Vorrichtung vor- und/oder nachgelagert sind, mit Hilfe der Schlitten 26, die auf der (entsprechend verlängerten) Schiene 25 angeordnet sind, ausgeführt werden.

Zusammenfassend kann ein Ausführungsbeispiel der Erfindung wie folgt beschrieben werden:
Zum Beschichten der Seitenflächen von Abstandhaltern 1 für Isolierglas mit Klebemasse wird ein Düsenpaar 3, 6 verwendet, aus dessen Düsen 15 Klebemasse auf die Seitenflächen des Abstandhalters 1 aufgebracht wird. Bei dem Beschichten der Seitenflächen des Abstandhalters 1 mit Klebemasse wird das Düsenpaare 3, 6 entlang der Seiten des Abstandhalters 1 bewegt. Dabei wird die Relativbewegung zwischen Düsenpaar 3, 6 und Abstandhalter 1 dadurch erreicht, das der Abstandhalter 1 und das Düsenpaar 3, 6 bewegt werden. Bei dieser Arbeitsweise ist ein Drehen des Abstandhalters 1 um eine zu seiner Ebene senkrecht stehende Achse entbehrlich und entfällt.

## Patentansprüche

1. Verfahren zum Beschichten der Seitenflächen von Abstandhaltern (1) für Isolierglas mit Klebemasse mit Hilfe wenigstens eines Düsenpaares (3, 6), wobei aus den Düsen (15) des Düsenpaares (3, 6) Klebemasse auf die Seitenflächen des Abstandhalters (1) aufgebracht wird, während zwischen dem Düsenpaar (3, 6) und dem Abstandhalter (1) eine Relativbewegung ausgeführt wird, **dadurch gekennzeichnet, dass** auf die Seitenflächen von Seiten des Abstandhalters (1) Klebemasse aufgebracht wird, während der Abstandhalter (1) in einer im Wesentlichen lotrechten Ebene ausgerichtet ist, dass die Relativbewegung beim Beschichten der Seitenflächen von Seiten des Abstandhalters (1), die im Wesentlichen horizontal ausgerichtet sind, ausgeführt wird, indem der Abstandhalter (1) linear bewegt wird, dass die Relativbewegung beim Beschichten der Seitenflächen von Seiten des Abstandhalters (1), die im Wesentlichen lotrecht ausgerichtet sind, ausgeführt wird, indem das Düsenpaar (3, 6) entlang der Seite des Abstandhalters (1), deren Seitenflächen zu beschichten sind, bewegt wird, dass der Abstandhalter (1) an einer seiner Seiten von Greifern erfasst wird, wobei der Abstandhalter (1) von den Greifern im Wesentlichen lotrecht nach unten hängt, und dass das Düsenpaar (3, 6) durch dem Düsenpaar (3, 6) zugeordnete Rollen (17, 18) oder Förderbänder, am Abstandhalter (1) geführt wird, wobei die innerhalb des Abstandhalters (1) angeordnete Rollen (17) oder Förderbänder oder nur einzelne derselben angetrieben sind.

2. Verfahren nach Anspruch 1, **dadurch gekennzeichnet, dass** beim Beschichten von Abstandhaltern (1) für Sonderformen von Isolierglas der Abstandhalter (1) still steht und das Düsenpaar (3, 6) in eine Richtung bewegt wird, welche die Resultierende aus einer horizontalen Bewegung und einer im Wesentlichen lotrechten Bewegung des Düsenpaares (3, 6) ist.

3. Verfahren nach Anspruch 1 oder 2, **dadurch gekennzeichnet, dass** das Düsenpaar (3, 6) beim Auftragen von Klebemasse im Bereich gebogener Abschnitte, insbesondere gebogener Ecken, des Abstandhalters (1) zusätzlich zu seiner Bewegung um eine zur Ebene des Abstandhalters (1) senkrechte Achse geschwenkt wird.

4. Vorrichtung zum Ausführen des Verfahrens nach einem der Ansprüche 1 bis 3 mit wenigstens einem Düsenpaar (3, 6), **dadurch gekennzeichnet, dass** dem Düsenpaar (3, 6) ein Antrieb zum Verstellen des Düsenpaares (3, 6) in einer zur Ebene eines zu beschichtenden Abstandhalters (1) parallelen Ebene zugeordnet ist, dass wenigstens zwei Klemmen (27) vorgesehen sind, die einen zu beschichtenden Abstandhalter (1) während des Beschichtens halten und die zum Bewegen des Abstandhalters (1) linear verstellbar sind, und dass am Düsenpaar (3, 6) Fördermittel, z. B. angetriebene Rollen (17) und Gegenhalterollen (18), vorgesehen sind.

5. Vorrichtung nach Anspruch 4, **dadurch gekennzeichnet, dass** die Klemmen (27) an Schlitten (26) auf einer Führungsschiene (25) verstellbar sind.

6. Vorrichtung nach Anspruch 5, **dadurch gekennzeichnet, dass** die Führungsschiene (25) quer zu ihrer Längserstreckung in der Ebene des Abstandhalters (1) verstellbar ist.

7. Vorrichtung nach einem der Ansprüche 4 bis 6, **dadurch gekennzeichnet, dass** den Düsen (15) des Düsenpaares (3, 6) ein mit diesen bewegter Vorratsbehälter für Klebemasse zugeordnet ist.

## Claims

1. Method for coating the lateral surfaces of spacers (1) for insulating glass with adhesive material using at least one pair of nozzles (3, 6), wherein adhesive material is applied to the lateral surfaces of the spacer (1) from the nozzles (15) of the pair of nozzles (3, 6), while a relative motion is executed between the pair of nozzles (3, 6) and the spacer (1), **characterized in that** the adhesive material is applied to the lateral surfaces of the sides of the spacer (1), while the spacer (1) is oriented in an essentially vertical plane, **in that** the relative motion is executed during the coating of the lateral surfaces of the sides of the spacer (1), which are oriented essentially horizontally, by the spacer (1) being moved linearly, **in that** the relative motion is executed during coating of the lateral surface of the sides of the spacer (1), which are oriented essentially vertically, by the pair of nozzles (3, 6) being moved along the side of the spacer (1), whose lateral surfaces are to be coated, **in that** the spacer (1) is picked up on one of its sides by grippers, wherein the spacer (1) is suspended essentially vertically downward from the grippers, and **in that** the pair of nozzles (3, 6) is guided on the spacer (1) by rollers (17, 18) or conveyor belts assigned to the pair of nozzles (3, 6), wherein the rollers (17) or conveyor belts arranged inside the spacer (1) or only a single one thereof is/are driven.

2. Method according to claim 1, **characterized in that** during coating of spacers (1) for special shapes of insulating glass, the spacer (1) stands still, and the pair of nozzles (3, 6) is moved in a direction that is the resultant of a horizontal movement and an essentially vertical movement of the pair of nozzles (3, 6).

3. Method according to claim 1 or 2, **characterized in that** the pair of nozzles (3, 6) is pivoted during application of adhesive material in the area of bent sections, in particular bent corners, of the spacer (1), in addition to its movement about an axis perpendicular to the plane of the spacer (1).

4. Device for implementing the method according to one of claims 1 to 3, having at least one pair of nozzles (3, 6), **characterized in that** a drive for adjusting the pair of nozzles (3, 6) in a plane that is parallel to a plane of a spacer (1) to be coated is assigned to the pair of nozzles (3, 6), **in that** at least two clamps (27) are provided which hold a spacer (1) to be coated during the coating and which are linearly adjustable for moving the spacer (1), and **in that** conveying means, e.g. driven rollers (17) and support rollers (18), are provided on the pair of nozzles (3, 6).

5. Device according to claim 4, **characterized in that** the clamps (27) are adjustable on carriages (26) on a guide rail (25).

6. Device according to claim 5, **characterized in that** the guide rail (25) is adjustable transversely to its longitudinal extension in the plane of the spacer (1).

7. Device according to one of claims 4 to 6, **characterized in that** a storage container for adhesive material that is moved with the nozzles (15) is assigned to said nozzles of the pair of nozzles (3, 6).

## Revendications

1. Procédé d'enduction des surfaces latérales d'espaceurs (1) pour verre isolant avec une masse adhésive à l'aide d'au moins une paire de buses (3, 6), dans lequel une masse adhésive est apportée sur les surfaces latérales de l'espaceur (1) depuis les buses (15) de la paire de buses (3, 6), pendant qu'un mouvement relatif est effectué entre la paire de buses (3, 6) et l'espaceur (1), **caractérisé en ce que** de la masse adhésive est appliquée sur les surfaces latérales des côtés de l'espaceur (1), pendant que l'espaceur (1) est orienté dans un plan essentiellement vertical, **en ce que** le mouvement relatif est effectué lors de l'enduction des surfaces latérales des côtés de l'espaceur (1) qui sont orientées essentiellement à l'horizontale, l'espaceur étant mû de façon linéaire, **en ce que** le mouvement relatif est effectué lors de l'enduction des surfaces latérales des côtés de l'espaceur (1) qui sont orientées essentiellement à la verticale, la paire de buses (3, 6) étant mue le long du côté de l'espaceur (1) dont les surfaces latérales doivent être enduites, **en ce que** l'espaceur (1) est saisi à un de ses côtés par des pinces, dans lequel l'espaceur (1) pend depuis les pinces essentiellement à la verticale vers le bas, et **en ce que** la paire de buses (3, 6) est guidée sur l'espaceur (1) par des roulettes (17, 18) ou des courroies de transport ordonnées à la paire de buses (3, 6), dans lequel les roulettes (17) ou les courroies de transport agencées à l'intérieur de l'espaceur (1) ou seulement certaines de celles-ci sont entraînées.

2. Procédé selon la revendication 1, **caractérisé en ce que** lors de l'enduction d'espaceurs (1) pour des formes particulières de verre isolant, l'espaceur (1) est immobile et la paire de buses (3, 6) est mue dans une direction qui est la résultante d'un mouvement horizontal et d'un mouvement essentiellement vertical de la paire de buses (3, 6).

3. Procédé selon la revendication 1 ou 2, **caractérisé en ce que** la paire de buses (3, 6) est, en plus de son mouvement, pivotée autour d'un axe perpendiculaire au plan de l'espaceur (1) lors de l'application de masse adhésive autour de sections courbées, en particulier de coins courbés, de l'espaceur (1).

4. Appareil de mise en œuvre du procédé selon l'une des revendications 1 à 3 doté d'au moins une paire de buses (3, 6), **caractérisé en ce qu'**un entraînement pour l'ajustage de la paire de buses (3, 6) est ordonné à la paire de buses (3, 6) dans un plan parallèle au plan de l'espaceur (1) à enduire, **en ce qu'**au moins deux pinces (27) sont prévues, lesquelles maintiennent un espaceur (1) à enduire pendant le revêtement et sont ajustables de manière linéaire pour le mouvement de l'espaceur (1), et **en ce que** des moyens d'avancement, par exemple des roulettes entraînées (17) et des contre-roulettes de maintien (18), sont prévus sur la paire de buses (3, 6).

5. Appareil selon la revendication 4, **caractérisé en ce que** les pinces (27) sont ajustables à des chariots (26) sur un rail de guidage (25).

6. Appareil selon la revendication 5, **caractérisé en ce que** le rail de guidage (25) est ajustable transversalement à son étendue longitudinale dans le plan de l'espaceur (1).

7. Appareil selon l'une des revendications 4 à 6, **caractérisé en ce qu'**un réservoir pour la masse adhésive est ordonné aux buses (15) de la paire de buses (3, 6) et est mû avec celles-ci.
